# FASCICULE DE BREVET EUROPEEN

(11) **EP 0 851 980 B1**
(45) Date de publication et mention de la délivrance du brevet: **19.01.2000**
(21) Numéro de dépôt: 96931052.3
(22) Date de dépôt: 09.09.1996
(51) Int. Cl.: F04C 18/344, F04C 29/02

(54) **POMPE ROTATIVE A PALETTES**
FLÜGELZELLEN PUMPE
ROTARY VANE PUMP

(30) Priorité: 18.09.1995 IT TO950737
(43) Date de publication de la demande: 08.07.1998
(73) Titulaire: ROBERT BOSCH SISTEMI FRENANTI S.p.A., 26013 Crema (IT)
(72) Inventeur: TORAZZI, Alberto, I-26013 Crema (IT); BONOMI, Alberto, I-26013 Crema (IT)
(74) Mandataire: Bentz, Jean-Paul
(86) Numéro de dépôt international: EP9603942
(87) Numéro de publication internationale: WO9711277

(56) Documents cités:
- FR-A- 1 376 713
- GB-A- 480 522
- US-A- 2 026 739
- US-A- 3 187 679
- US-A- 4 493 626
- PATENT ABSTRACTS OF JAPAN vol. 12, no. 10 (M-658) [2857] , 13 Janvier 1988 & JP,A,62 170701 (AGENCY OF IND. SCIENCE & TECHNOL.), 27 Juillet 1987, cité dans la demande
- PATENT ABSTRACTS OF JAPAN vol. 6, no. 267 (M-182) [1145] , 25 Décembre 1982 & JP,A,57 159990 (HITACHI SEISAKUSHO K.K.), 2 Octobre 1982,

## Description

La présente invention concerne une pompe rotative comprenant : un stator percé d'un alésage délimité par un fond, par un couvercle, et par une paroi latérale cylindrique présentant un rayon relativement grand; un rotor cylindrique, disposé dans l'alésage, tangent à la paroi latérale cylindrique, et susceptible d'être entraîné en rotation autour d'un axe excentré par rapport à cet alésage; au moins deux palettes identiques logées à coulissement dans des logements radiaux du rotor et solidaires en rotation de ce rotor, chaque palette présentant une largeur définie entre des premier et second bords dont le premier est en appui sur la paroi latérale de l'alésage; et un cylindre coaxial avec la paroi cylindrique de l'alésage et présentant un rayon relativement petit, la largeur de chaque palette étant sensiblement égale à la différence entre les rayons relativement grand et petit.

Les pompes rotatives sont connues et utilisées depuis de nombreuses décennies pour de multiples applications, et une pompe du type précédemment défini se trouve par exemple décrite dans le document de brevet JP-A-62 170 701.

Cependant, la conception de ces pompes présente toujours des difficultés importantes, qui restent largement dépendantes des applications auxquelles ces pompes sont destinées.

En particulier, les problèmes qui se posent traditionnellement dans la conception de pompes à vide se concentrent essentiellement sur l'obtention d'une lubrification suffisamment efficace pour garantir un excellent rendement de la pompe lors de son démarrage à froid, et un échauffement limité en fonctionnement continu.

La présente invention se situe dans ce contexte et a pour but de proposer une pompe à vide de type rotatif, dotée d'un système de lubrification perfectionné.

A cette fin, la pompe de l'invention, par ailleurs conforme à la définition générale qui en est donnée ci-dessus, est essentiellement caractérisée en ce qu'elle comprend un circuit d'huile sous pression comprenant lui-même un canal aménagé dans le fond de l'alésage et une gorge creusée dans le rotor, communiquant à la fois avec le canal et avec chaque logement radial pour amener de l'huile sous pression sur le second bord de chaque palette, en ce que le rotor est creux, et en ce que le cylindre pénètre dans le rotor, ce dont il résulte que chaque palette vient sélectivement en contact par son second bord avec le cylindre et coopère avec lui pour former dans le rotor au moins une chambre de compression et une chambre de dilatation, l'huile exerçant ainsi une poussée radiale centrifuge sur les palettes et étant forcée à circuler de la chambre de compression vers la chambre de dilatation.

Bien que le brevet antérieur GB 480 522 décrive une pompe rotative dont le rotor peut être au moins partiellement creux, ce document ne décrit pas l'emploi d'un cylindre coaxial avec la paroi cylindrique de l'alésage et qui pénétrerait dans le rotor, ni les autres caractéristiques de l'invention, de sorte que la pompe connue par ce document ne peut présenter des avantages comparables à ceux que permet d'obtenir la pompe de l'invention.

Dans un mode préféré de l'invention, le cylindre coaxial avec la paroi cylindrique de l'alésage est solidaire du couvercle

D'autres caractéristiques et avantages de l'invention ressortiront clairement de la description qui en est faite ci-après, à titre indicatif et nullement limitatif, en référence aux dessins annexés, dans lesquels:
- la figure 1 est une vue en coupe d'une pompe conforme à l'invention, la coupe étant réalisée perpendiculairement à l'axe de rotation du rotor, et le rotor étant présenté dans une première position;
- la figure 2 est une vue en coupe d'une pompe conforme à l'invention, la coupe étant réalisée perpendiculairement à l'axe de rotation du rotor, et le rotor étant présenté dans une seconde position;
- la figure 3 est une vue en coupe selon la ligne 3-3 de la figure 1; et
- la figure 4 est une vue en coupe axiale du rotor.

L'invention concerne une pompe rotative utilisable comme pompe à vide pneumatique, comprenant essentiellement un stator 1, un rotor 2, et deux palettes 3 et 4.

Le stator 1 est percé d'un alésage 11 délimité par un fond 111, et par un couvercle 112, et par une paroi latérale cylindrique 113 présentant un rayon relativement grand R₁.

Une entrée d'aspiration d'air 12 et une sortie d'évacuation d'air 13 débouchent dans le alésage 11.

Le rotor 2 est lui-même cylindrique, creux, disposé à l'intérieur de l'alésage 11, en contact tangent et étanche avec ce dernier, et équipé d'un arbre d'entraînement coaxial 23 , l'arbre 23 traversant le fond 111 du stator et présentant un relief d'entraînement 24 accessible à l'extérieur de l'alésage, de manière à permettre l'entraînement du rotor en rotation autour d'un axe X, excentré par rapport au alésage 11.

Les deux palettes 3 et 4 sont identiques, logées à coulissement dans des logements radiaux respectifs 25, 26 du rotor, et solidaires en rotation de ce rotor, chaque palette présentant une largeur définie entre des premier et second bords 31, 32, 41, 42, et le premier étant en appui sur la paroi latérale 113 de l'alésage.

Cette pompe est dotée d'un circuit d'huile sous pression comprenant un canal 5 aménagé dans le fond de l'alésage et une gorge 6 creusée dans le rotor, communiquant à la fois avec le canal 5 et avec chaque logement radial 25, 26 pour amener de l'huile sous pression sur le second bord 32, 42 de chaque palette 3, 4.

Un cylindre 7, coaxial avec la paroi cylindrique 113 de l'alésage et présentant un rayon relativement petit R₀, pénètre dans le rotor, la largeur de chaque palette est sensiblement égale à la différence R₁ - R₀ entre le rayon relativement grand de la paroi latérale cylindrique 113, et le rayon relativement petit du cylindre 7.

Dans ces conditions, chaque palette 3, 4 vient sélectivement en contact par son second bord 32, 42 avec le cylindre 7 et coopère avec lui pour former dans le rotor au moins une chambre de compression 8 et une chambre de dilatation 9, l'huile exerçant ainsi une poussée radiale centrifuge sur les palettes et étant forcée à circuler de la chambre de compression vers la chambre de dilatation.

Enfin, comme le montre la figure 3, le cylindre 7, coaxial avec la paroi cylindrique 113 de l'alésage, est de préférence solidaire du couvercle 112.

## Revendications

1. Pompe rotative comprenant : un stator (1) percé d'un alésage (11) délimité par un fond (111), par un couvercle (112), et par une paroi latérale cylindrique (113) présentant un rayon relativement grand (R₁); un rotor cylindrique (2), disposé dans l'alésage (11), tangent à la paroi latérale cylindrique, et susceptible d'être entraîné en rotation autour d'un axe (X) excentré par rapport à cet alésage; au moins deux palettes identiques (3, 4) logées à coulissement dans des logements radiaux (25, 26) du rotor (2) et solidaires en rotation de ce rotor, chaque palette présentant une largeur définie entre des premier et second bords (31, 32, 41, 42) dont le premier (31, 41) est en appui sur la paroi latérale (113) de l'alésage; et un cylindre (7) coaxial avec la paroi cylindrique (113) de l'alésage et présentant un rayon relativement petit (R₀), la largeur de chaque palette (3, 4) étant sensiblement égale à la différence entre les rayons relativement grand et petit, caractérisée en ce qu'elle comprend un circuit d'huile sous pression comprenant lui-même un canal (5) aménagé dans le fond de l'alésage et une gorge (6) creusée dans le rotor, communiquant à la fois avec le canal (5) et avec chaque logement radial (25, 26) pour amener de l'huile sous pression sur le second bord (32, 42) de chaque palette, en ce que le rotor (2) est creux, et en ce que le cylindre (7) pénètre dans le rotor, ce dont il résulte que chaque palette vient sélectivement en contact par son second bord avec le cylindre et coopère avec lui pour former dans le rotor au moins une chambre de compression (8) et une chambre de dilatation (9), l'huile exerçant ainsi une poussée radiale centrifuge sur les palettes et étant forcée à circuler de la chambre de compression vers la chambre de dilatation.

2. Pompe rotative suivant la revendication 1, caractérisée en ce que le cylindre (7) coaxial avec la paroi cylindrique de l'alésage est solidaire du couvercle (112).

## Patentansprüche

1. Rotationspumpe, enthaltend: einen Stator (1), der von einer Bohrung (11) durchbrochen ist, die durch einen Boden (111), eine Abdeckung (112) und eine einen relativ großen Radius (R₁) aufweisende zylindrische Seitenwand (113) begrenzt ist; einen zylindrischen Rotor (2), der in der Bohrung (11) angeordnet ist, die zylindrische Seitenwand tangiert und um eine Achse (X), die bezüglich dieser Bohrung exzentrisch angeordnet ist, in Rotation versetzt werden kann; wenigstens zwei identische Schieber (3, 4), die gleitend in radialen Aufnahmen (25, 26) des Rotors (2) aufgenommen sind und mit diesem Rotor zusammen rotieren, wobei jeder Schieber eine definierte Breite zwischen ersten und zweiten Rändern (31, 32, 41, 42) aufweist und sich dessen erster Rand (31, 41) in Anlage zur Seitenwand (113) der Bohrung befindet; sowie einen Zylinder (7), der koaxial mit der zylindrischen Seitenwand (113) der Bohrung ist und einen relativ kleinen Radius (R₀) aufweist, wobei die Ausdehnung jedes Schiebers (3, 4) in etwa gleich der Differenz zwischen dem relativ großen und dem relativ kleinen Radius ist, dadurch gekennzeichnet, daß sie einen Druckölkreis enthält, der wiederum einen Kanal (5), der im Boden der Bohrung angeordnet ist, sowie eine Hohlkehle (6) im Rotor enthält, die gleichzeitig mit dem Kanal (5) und mit jeder radialen Aufnahme (25, 26) in Verbindung steht, um Drucköl zum zweiten Rand (32, 42) jedes Schiebers zu führen, daß der Rotor (2) hohl ist und daß der Zylinder (7) in den Rotor eindringt, was zur Folge hat, daß jeder Schieber selektiv mit seinem zweiten Rand mit dem Zylinder in Kontakt kommt und mit ihm zusammenwirkt, um im Rotor wenigstens eine Kompressionskammer (8) und eine Expansionskammer (9) zu bilden, wodurch das Öl einen zentrifugalen radialen Schub auf die Schieber ausübt und gezwungen ist, von der Kompressionskammer zur Expansionskammer zu zirkulieren.

2. Rotationspumpe nach Anspruch 1, dadurch gekennzeichnet, daß der mit der zylindrischen Seitenwand der Bohrung koaxiale Zylinder (7) fest mit der Abdeckung (112) verbunden ist.

## Claims

1. Rotary pump comprising: a stator (1) pierced with a bore (11) delimited by a bottom (111), by a cover (112), and by a cylindrical side wall (113) having a relatively large radius (R₁); a cylindrical rotor (2) arranged in the bore (11) tangential to the cylindrical side wall and capable of being driven in rotation about an axis (X) which is off-centred with respect to this bore; at least two identical vanes (3, 4) housed so that they can slide in radial housings (25, 26) of the rotor (2) and rotating integrally with this rotor, each vane having a width defined between first and second edges (31, 32, 41, 42), the first (31, 41) of which bears on the side wall (113) of the bore; and a cylinder (7) coaxial with the cylindrical wall (113) of the bore and having a relatively small radius (R₀), the width of each vane (3, 4) being substantially equal to the difference between the relatively large and relatively small radii, characterized in that it comprises a pressurized oil circuit itself comprising a duct (5) formed in the bottom of the bore and a groove (6) cut in the rotor, communicating both with the duct (5) and with each radial housing (25, 26) in order to convey pressurized oil onto the second edge (32, 42) of each vane, in that the rotor (2) is hollow, and in that the cylinder (7) penetrates inside the rotor, the result of this being that each vane comes selectively into contact via its second edge with the cylinder and interacts with it in order to form in the rotor at least one compression chamber (8) and one expansion chamber (9), the oil thus exerting a centrifugal radial thrust on the vanes and being forced to circulate from the compression chamber towards the expansion chamber.

2. Rotary pump according to Claim 1, characterized in that the cylinder (7) coaxial with the cylindrical wall of the bore is integral with the cover (112).
